# FASCICULE DE BREVET EUROPEEN

(11) **EP 1 100 349 B1**
(45) Date de publication et mention de la délivrance du brevet: **02.03.2005**
(21) Numéro de dépôt: 00931349.5
(22) Date de dépôt: 25.05.2000
(51) Int. Cl.: A43B 13/12

(54) **SEMELLE DE CHAUSSURE**
SCHUHSOHLE
SHOE SOLE

(30) Priorité: 26.05.1999 FR 9906899
(43) Date de publication de la demande: 23.05.2001
(73) Titulaire: SOCIETE D'IMPORTATION DE DIFFUSION OU DISTRIBUTION D'ARTICLES DE SPORT-S.I.D.A.S., 38500 Voiron (FR)
(72) Inventeur: David, Loic, F-38690 le Grand Lemps (FR); Rivet, Jean-Jacques, 06550 la Roquette, Siagne (FR); Maestro, Michel, Inst. Arnault.Tzanck, 06721 Saint Laurent du Var (FR)
(74) Mandataire: Maureau, Philippe
(86) Numéro de dépôt international: PCT/FR2000/001421
(87) Numéro de publication internationale: WO 2000/072713

(56) Documents cités:
- EP-A- 0 913 101
- WO-A-96/39061
- DE-A- 19 608 488
- DE-A- 19 708 113
- GB-A- 2 230 935
- GB-A- 191 423 065

## Description

La présente invention a pour objet une semelle de chaussure galbée à la forme générale d'un pied ou destinée à être adaptée à la forme particulière d'un pied.

II est connu d'utiliser des semelles intérieures de chaussure comprenant une surface correspondant sensiblement à celle du fond de la chaussure, et éventuellement équipées d'éléments localisés de soutien et/ou d'amortissement. De telles semelles peuvent être des semelles de confort, ou encore des semelles destinées à améliorer la stabilité du pied ou à protéger l'ossature contre des chocs répétés, notamment lors de la pratique de sports, tels que la marche ou la course à pied.

Ainsi le document GB 23 065 décrit une semelle en caoutchouc ou similaire, à l'intérieur de laquelle est incluse une plaque de renforcement métallique dont le bord de la semelle, mais en retrait de ce bord, et comportant une partie centrale évidée. Cette plaque permet de rigidifier de la semelle.

Le document GB 2 230 935 décrit une semelle comportant un élément de renforcement s'étendant sur environ les trois quarts de la longueur de la semelle, à partir du talon, et permettant d'obtenir une flexibilité accrue de la semelle dans sa partie avant par rapport aux parties centrale et arrière. Afin d'alléger la semelle, des cavités sont prévues dans cet élément de renforcement.

La semelle selon l'invention, qui peut être une semelle intérieure ou une semelle principale de chaussure, vise plus particulièrement à stabiliser le mouvement latéral du pied et à l'assister et le guider dans son mouvement longitudinal lors de la marche, de la pratique de la course à pied, ou de la pratique d'autres sports.

Lors de la pratique de la marche ou d'un sport, un pied déroule de façon presque systématique ses différents points d'appui depuis l'extérieur du talon vers l'avant en passant par l'arche latérale et l'avant pied, pour finir sur le gros orteil. Le trajet des barycentres lors de la dynamique de la marche décrit une courbe en forme générale de S d'arrière en avant et entre l'extérieur du talon et le premier espace inter-métatarsien.

La vitesse de la marche, comme celle de la course, dépend surtout de la durée de la phase d'appui.

Le temps d'appui est fonction de la capacité d'amortissement des charges et de la restitution d'énergie par les structures anatomiques. Cette restitution d'énergie est liée à la capacité élastique des tissus. Or, la majorité des lésions chroniques sont surtout dues aux forces importantes qui surviennent lors de la phase portante. En outre, l'énergie cinétique génère à la surface cutanée des forces de cisaillement susceptibles d'entraîner des lésions. La majorité des lésions chroniques ne se font pas à la phase d'atterrissage et d'amortissement, mais pendant la phase portante, moment où le pied encaisse la charge et l'écrasement par la pronation, et où il doit restituer l'énergie par l'élasticité des tissus et la contraction musculaire.

Le but de l'invention est de fournir une semelle qui assure une stabilisation du mouvement latéral du pied et un guidage de celui-ci dans son mouvement longitudinal, en vue d'augmenter la réserve élastique du pied.

A cet effet, la semelle qu'elle concerne, du type du type comprenant une surface correspondant sensiblement à celle du fond de la chaussure et éventuellement équipée d'éléments localisés de soutien et/ou d'amortissement, et comprenant un renfort formant une boucle fermée qui entoure la zone d'appui du talon et est prolongé vers l'avant par deux branches s'étendant jusque dans la zone des première et cinquième têtes métatarsiennes, est caractérisé en ce que, la boucle fermée et les branches s'étendent le long des bords de la semelle, et dans sa zone centrale située en avant de la zone d'appui du talon, le renfort comporte deux évidements latéraux dont le fond est situé en retrait des bords latéraux respectifs de la semelle.

La partie du renfort en forme de boucle entourant le talon a pour but de stabiliser son mouvement latéral lors du contact avec le sol. En effet, une éversion ou inversion de celui-ci pendant cette phase entraîne un désaxage du déroulé du pas lors des phases d'appui et de propulsion engendrant une perte d'énergie, mais aussi et surtout des risques traumatiques dans la chaîne pied-genou-dos. Les branches longitudinales du renfort permettent d'orienter le déroulé du pied et d'éviter les éversions ou inversions de l'avant pied, et provoquent en outre un effet "cuillère" favorisant la propulsion.

En outre, grâce aux évidements latéraux, les zones souples du pied ou arches sont dégagées, ce qui respecte leurs fonctions dynamiques de flexibilité pour amortir et restituer un retour d'énergie nécessaire au déroulé du pas.

Afin de favoriser cet effet "cuillère" lors de la propulsion, la branche située du côté du bord intérieur de la semelle s'étend vers l'avant au-delà de la première tête métatarsienne.

Suivant une autre caractéristique de l'invention, la zone centrale du renfort située en avant de la zone d'appui du talon est surélevée par rapport aux zones disposées en avant et en arrière.

Cette structure retient le talon dans son mouvement de bascule vers l'avant, et procure un effet ressort lors de la phase du pas servant de complément amortisseur aux voûtes et de restitution d'énergie complémentaire à l'effet "cuillère" lors de la phase de propulsion.

Suivant une autre caractéristique de cette semelle, la partie principale de la semelle comporte dans la zone d'appui du talon et/ou dans la zone comprise entre les deux branches du renfort un bombement tourné vers le haut correspondant à une zone en creux concave tournée vers le bas. il s'agit d'une double concavité dans le sens transversal et dans le sens longitudinal. Lorsque le poids du corps s'applique sur l'une ou l'autre de ces deux zones bombées, la force verticale tend à resserrer la boucle pour le bombement arrière, ou à resserrer les branches longitudinales pour le bombement avant, ce qui améliore l'effet stabilisateur.

Avantageusement, pour bénéficier d'un bon rapport rigidité/nervosité, le renfort est réalisé en matière synthétique ou en un matériau composite, choisis parmi les polymères, polycarbonates, polycarbolactoles ou résine renforcée de fibres de verre ou de carbone.

Suivant une première forme d'exécution, le renfort est réalisé en une seule pièce obtenue par découpage.

Suivant une autre forme d'exécution, le renfort est réalisé à partir d'une seule pièce allongée pliée pour former une boucle et dont les extrémités forment les branches longitudinales après croisement dans la zone située en avant du talon. Le croisement des deux branches en avant de la zone de réception du talon forme la surépaisseur souhaitée pour le talon, et dont la fonction a été définie précédemment.

En outre, dans la zone croisement, les deux branches sont rendues solidaires l'une de l'autre, ou attachées de façon élastique et réglable.

Selon une autre forme d'exécution, le renfort est réalisé en deux pièces dont l'une forme la boucle entourant le talon et la branche située du côté du bord intérieur de la semelle et dont l'autre, fixée sur la première pièce du côté du bord intérieur de la semelle et dans la zone avant de la boucle formée par le renfort, s'étend sensiblement transversalement à l'axe de la semelle pour rejoindre le bord situé du côté extérieur de la semelle et former la seconde branche longitudinale.

Avantageusement dans ce cas, les deux pièces constitutives du renfort sont réalisées en des matériaux différents.

La seconde pièce, constituant la branche longitudinale s'étendant le long du bord extérieur de la semelle, possède une partie inclinée qui forme un angle compris entre 60 et 90° avec l'axe appelé break métatarsien, qui est la ligne de pliage de l'avant-pied. Cette orientation de la partie oblique de la branche permet une bascule physiologique du pied de latéral en médial, ce qui permet d'accélérer le déroulement des appuis et la phase de freinage de l'avant pied, et un déroulement optimum des appuis pour arriver sur un appui sur le gros orteil, au niveau duquel est donnée l'impulsion.

Suivant une possibilité, les extrémités des branches du renfort sont reliées par un pontage, ce qui permet de faciliter le renvoi du poids du corps d'une branche sur l'autre, si le poids se portait trop sur l'une des branches. Afin d'effectuer ou d'améliorer cet effet de recentrage l'une au moins des branches du renfort est équipée d'un ressort ou plot élastique localisé.

De toute façon, l'invention sera bien comprise à l'aide de la description qui suit, en référence au dessin schématique annexé représentant, à titre d'exemples non limitatifs, plusieurs formes d'exécution de cette semelle, dans le cas d'une semelle intérieure de chaussure :
Figure 1 est une vue en perspective éclatée de cette semelle ;
Figure 2 est une vue en perspective en position assemblée des différentes pièces la constituant ;
Figure 3 en est une vue en coupe longitudinale suivant la ligne III-III de figure 2 ;
Figure 4 en est une vue de dessous ;
Figures 5, 6 et 7 en sont trois vues en coupe transversale au cours de l'appui du pied sur le sol, suivant les lignes V-V, VI-VI et VII-VII de figure 3 ;
Figure 8 est une vue de dessous d'une seconde semelle ;
Figure 9 est une vue de dessous d'une troisième semelle ;
Figure 10 est une vue de dessous d'une quatrième semelle.

La figure 1 représente une semelle 2 intérieure de chaussure galbée à la forme générale d'un pied ou destinée à être adaptée à la forme particulière d'un pied. Cette semelle comprend une partie principale 3 de surface correspondant sensiblement à celle du fond de la chaussure, éventuellement équipée d'éléments localisés de soutien et/ou d'amortissement non représentés au dessin. Cette semelle comprend également un renfort 4 qui, dans la forme d'exécution représentée aux figures 1 à 7, est réalisé en une seule pièce, découpée et mise en forme. Ce renfort est en matière synthétique possédant un bon rapport rigidité-nervosité, ou en un matériau composite, par exemple une résine renforcée de fibres de verre ou de carbone. Ce renfort 4 comprend une partie 5 en forme de boucle qui entoure la zone d'appui du talon, qui est prolongée vers l'avant par deux branches 6 et 7 longitudinales, et disposées le long des deux bords de la semelle au moins jusque dans la zone des première et cinquième têtes métatarsiennes.

Comme cela est montré à la figure 4, la branche 7, située du côté du bord intérieur de la semelle, s'étend vers l'avant au-delà de la première tête métatarsienne 8. La zone centrale 9 du renfort, située en avant de la zone d'appui du talon, c'est-à-dire en avant de la boucle 5, est surélevée par rapport aux zones disposées en avant et en arrière, afin d'assurer un bon maintien du talon et d'améliorer les performances, comme indiqué précédemment. Dans sa zone centrale située en avant de la zone d'appui du talon, le renfort comporte deux évidements latéraux 10, dont le fond est situé en retrait des bords latéraux respectifs de la semelle. Cela permet de dégager les zones souples du pied, afin de respecter leurs fonctions dynamiques de flexibilité.

La partie principale 3 de la semelle comporte, dans la zone d'appui du talon 12 et dans une zone 13 située entre les branches 6, 7 du renfort, chacune un bombement tourné vers le haut correspondant à une zone en creux concave tournée vers le bas. Lors de la marche, il se produit une pression dans les zones 12, 13, écrasant le bombement, et tendant à refermer la boucle, ou à rapprocher les branches 6, 7, comme cela est montré aux figures 5 et 7. La figure 6 représente, pour sa part, la partie surélevée de la zone centrale 9 du renfort assurant le maintien du talon. Comme montré notamment à la figure 4, la branche 6, d'une part, possède une partie longitudinale et, d'autre part, forme une ligne oblique entre la partie située à l'avant de la boucle et du côté intérieur de la semelle et la partie extérieure de la semelle. Cette ligne oblique 14 forme un angle compris entre 60 et 90° avec la ligne de pliage 15 de l'avant-pied ou break métatarsien, cette ligne oblique assurant la bascule physiologique du pied de latéral en médiat pour faciliter et guider le déroulement des appuis.

La figure 8 représente une seconde forme d'exécution, dans laquelle le renfort est réalisé à partir d'une pièce allongée se présentant sous la forme d'une bande, qui est pliée sur elle-même pour former une boucle 16, et dont les extrémités libres forment les branches longitudinales 17 et 18. La zone de croisement 19 entre les deux branches forme la surépaisseur qui assure l'appui en avant du talon. Il peut être noté que, lors de son pliage pour former une boucle, la bande s'incline de l'intérieur vers l'extérieur et de bas en haut, dans la zone de réception du talon, ce qui favorise le guidage de celui-ci.

La figure 9 représente une autre forme d'exécution, dans laquelle le renfort est réalisé en deux parties, c'est-à-dire une partie 20 formant une boucle 22 prolongée par une partie 23 formant une branche longitudinale située du côté intérieur de la semelle. Le renfort comprend une seconde pièce 24, qui forme une partie oblique s'étendant depuis le bord intérieur de la semelle, dans la zone située à l'avant de la boucle 22, et le bord extérieur de la semelle, dans la zone du cinquième métatarse. La pièce 24 est fixée sur la pièce 20, et peut, par exemple, être réalisée en un matériau différent de celui constitutif de la pièce 20, par exemple en un matériau plus rigide pour favoriser l'effet de bascule autour de l'axe oblique précédemment défini.

La figure 10 représente une semelle qui est une variante de celle de figure 8 et dans laquelle les mêmes éléments sont désignés par les mêmes références que précédemment. Dans cette semelle, les extrémités des branches 17, 18 sont reliées par un pontage 25 permettant de renvoyer le poids du corps sur l'autre branche, si celui-ci se portait trop sur l'une d'entre elles. En outre, la face inférieure de la branche 17 est équipée d'un plot élastique 26 favorisant cet effet de recentrage ou renvoi du poids du corps vers l'autre branche.

Comme il ressort de ce qui précède, l'invention apporte une grande amélioration à la technique existante en fournissant une semelle intérieure de chaussure assurant la stabilisation latérale du pied, le guidage de celui-ci dans son mouvement longitudinal, tout en favorisant la propulsion, en réalisant un amortissement des chocs, en permettant un drainage veineux ainsi qu'un effet de massage plantaire, et surtout en assistant le pied dans la restitution de sa réserve élastique.

Comme il va de soi, l'invention ne se limite pas aux seules formes d'exécution de cette semelle, décrites ci-dessus à titre d'exemples, elle en embrasse au contraire toutes les variantes. C'est ainsi notamment que le renfort pourrait ne pas être réalisé indépendamment du corps de la semelle et fixé ultérieurement sous celle-ci, mais pourrait faire partie intégrante du corps de la semelle, ou encore que le renfort pourrait être intégré à la semelle principale de la chaussure, sans que l'on sorte pour autant du cadre de l'invention.

## Revendications

1. Semelle de chaussure, galbée à la forme générale d'un pied ou destinée à être adaptée à la forme particulière d'un pied, du type comprenant une surface (3) correspondant sensiblement à celle du fond de la chaussure et éventuellement équipée d'éléments localisés de soutien et/ou d'amortissement, et comprenant un renfort (4, 20) formant une boucle fermée (5, 16, 22) qui entoure la zone d'appui du talon et est prolongé vers l'avant par deux branches (6, 7, 17, 18, 23, 24) s'étendant jusque dans la zone des première et cinquième têtes métatarsiennes, **caractérisé en ce que**, la boucle fermée et les branches s'étendent le long des bords de la semelle, et dans sa zone centrale (9) située en avant de la zone d'appui du talon, le renfort comporte deux évidements (10) latéraux dont le fond est situé en retrait des bords latéraux respectifs de la semelle.

2. Semelle selon la revendication 1, **caractérisée en ce que** la branche (7, 23) située du côté du bord intérieur de la semelle s'étend vers l'avant au-delà de la première tête métatarsienne.

3. Semelle selon l'une quelconque des revendications 1 et 2, **caractérisée en ce que** la zone centrale (9, 19) du renfort située en avant de la zone d'appui du talon est surélevée par rapport aux zones disposées en avant et en arrière.

4. Semelle selon l'une quelconque des revendications 1 à 3, **caractérisée en ce que** la partie principale (3) de la semelle comporte dans la zone (12) d'appui du talon et/ou dans la zone (13) comprise entre les deux branches du renfort un bombement tourné vers le haut correspondant à une zone en creux concave tournée vers le bas.

5. Semelle selon l'une des revendications 1 à 4, **caractérisée en ce que** le renfort est réalisé en matière synthétique ou en un matériau composite, choisis parmi les polymères, polycarbonates, polycarbolactoles ou résine renforcée de fibres de verre ou de carbone.

6. Semelle selon l'une quelconque des revendications 1 à 5, **caractérisée en ce que** le renfort (4) est réalisé en une seule pièce obtenue par découpage.

7. Semelle selon l'une quelconque des revendications 1 à 5, **caractérisée en ce que** le renfort est réalisé à partir d'une seule pièce allongée pliée pour former une boucle (16) et dont les extrémités forment les branches longitudinales (17, 18) après croisement (19) dans la zone située en avant du talon.

8. Semelle selon la revendication 7, **caractérisée en ce que** dans la zone croisement (19) les deux branches (17, 18) sont rendues solidaires l'une de l'autre, ou attachées de façon élastique et réglable.

9. Semelle selon l'une quelconque des revendications 1 à 5, **caractérisée en ce que** le renfort est réalisé en deux pièces (20, 24) dont l'une (20) forme la boucle (22) entourant le talon et la branche (23) située du côté du bord intérieur de la semelle et dont l'autre (24), fixée sur la première pièce du côté du bord intérieur de la semelle et dans la zone avant de la boucle formée par le renfort, s'étend sensiblement transversalement à l'axe de la semelle pour rejoindre le bord situé du côté extérieur de la semelle et former la seconde branche longitudinale.

10. Semelle selon la revendication 9, **caractérisée en ce que** les deux pièces (20, 24) constitutives du renfort sont réalisées en des matériaux différents.

11. Semelle selon l'une des revendications 1 à 10, **caractérisée en ce que** les extrémités des branches (17, 18) du renfort sont reliées par un pontage (25).

12. Semelle selon l'une des revendications 1 à 11, **caractérisée en ce que** l'une au moins des branches (17, 18) du renfort est équipée d'un ressort ou plot élastique localisé (26).

## Patentansprüche

1. Schuhsohle, die nach der allgemeinen Form eines Fusses ausgeformt ist oder dazu bestimmt ist, um an die spezielle Form eines Fusses angepasst zu werden, mit einer Fläche (3), die im wesentlichen derjenigen des Bodens des Schuhs entspricht und gegebenenfalls mit lokalisierten Stütz-und/oder Dämpfungselementen ausgestattet ist, und mit einer Verstärkung (4, 20), die eine geschlossene Schleife (5; 16; 22) bildet, welche den Auflagebereich der Ferse umgibt und nach vorne durch zwei Zweige (6, 7; 17, 18; 23, 24) verlängert ist, die sich bis in den Bereich des ersten und des fünften Mittelfussknochen-Kopfes erstrecken, **dadurch gekennzeichnet, dass** die geschlossene Schleife und die Zweige sich entlang der Ränder der Sohle und in ihrem vor dem Auflagebereich der Ferse angeordneten mittigen Bereich (9) erstrecken, wobei die Verstärkung zwei seitliche Aussparungen (10) aufweist, deren Boden von den jeweiligen seitlichen Rändern der Sohle zurückgesetzt angeordnet ist.

2. Sohle nach Anspruch 1, **dadurch gekennzeichnet, dass** der Zweig (7; 23), der sich auf der Seite des Innenrandes der Sohle befindet, sich über den ersten Mittelfussknochen-Kopf hinaus nach vorne erstreckt.

3. Sohle nach einem der Ansprüche 1 bis 2, **dadurch gekennzeichnet, dass** der mittige Bereich (9; 19) der Verstärkung, der sich vor dem Auflagebereich der Ferse befindet, bezüglich der vorne und hinten angeordneten Bereiche überhöht ist.

4. Sohle nach einem der Ansprüche 1 bis 3, **dadurch gekennzeichnet, dass** der Hauptteil (3) der Sohle in dem Auflagebereich (12) der Ferse und/oder in dem zwischen den beiden Zweigen der Verstärkung enthaltenen Bereich (13) eine nach oben gerichtete Bombierung aufweist, die einem nach unten gerichteten konkaven Hohlbereich entspricht.

5. Sohle nach einem der Ansprüche 1 bis 4, **dadurch gekennzeichnet, dass** die Verstärkung aus einem Kunststoffmaterial oder einem Verbundmaterial gefertigt ist, das man aus Polymeren, Polycarbonaten, Polycarbolactolen oder einem glasfaseroder kohlenstofffaser-verstärkten Harz auswählt.

6. Sohle nach einem der Ansprüche 1 bis 5, **dadurch gekennzeichnet, dass** die Verstärkung (4) aus einem einzigen Teil gefertigt ist, das man durch Ausschneiden erhält.

7. Sohle nach einem der Ansprüche 1 bis 5, **dadurch gekennzeichnet, dass** die Verstärkung aus einem einzigen länglichen, gefalteten Stück gebildet ist, um eine Schleife (16) zu bilden, deren Enden die Längazweige (17, 18) nach der Kreuzung (19) in dem vor der Ferse angeordneten Bereich bilden.

8. Sohle nach Anspruch 7, **dadurch gekennzeichnet, dass** in dem Kreuzungsbereich (19) die beiden Zweige (17, 18) miteinander einstückig verbunden oder elastisch und einstellbar aneinander befestigt sind.

9. Sohle nach einem der Ansprüche 1 bis 5, **dadurch gekennzeichnet, dass** die Verstärkung aus zwei Stücken (20, 24) gefertigt ist, wovon eines (20) die Schleife (22) bildet, welche die Ferse und den auf der Seite des Innenrandes der Sohle angeordneten Zweig (23) umgibt, und wovon das andere (24), das auf dem ersten Stück auf der Seite des Innenrandes der Sohle und in dem vorderen Bereich der durch die Verstärkung gebildeten Schleife befestigt ist, sich im wesentlichen quer zur Achse der Sohle erstreckt, um zu dem auf der Aussenseite der Sohle angeordneten Rand zu gelangen und den zweiten Längszweig zu bilden.

10. Sohle nach Anspruch 9, **dadurch gekennzeichnet, dass** die beiden die Verstärkung bildenden Stücke (20, 24) aus unterschiedlichen Materialien gefertigt sind.

11. Sohle nach einem der Ansprüche 1 bis 10, **dadurch gekennzeichnet, dass** die Enden der Zweige (17, 18) der Verstärkung durch eine Brückenbildung (25) gefertigt sind.

12. Sohle nach einem der Ansprüche 1 bis 11, **dadurch gekennzeichnet, dass** mindestens einer der Zweige (17, 18) der Verstärkung mit einer Feder oder einem lokalisierten elastischen Klotz (26) ausgestattet ist.

## Claims

1. Sole for footwear, curved into the overall shape of a foot or intended to be adapted to the particular shape of a foot, of the type comprising a surface (3) substantially corresponding to that of the bottom of the item of footwear and capable of being fitted with localized support and/or shock-absorbing elements, the sole comprising: a strengthener (4, 20) In the form of a dosed loop (5, 18, 22), which surrounds a zone on which the heel rests and is extended forward by two branches (6, 7, 17, 18, 23, 24) extending at least as far as a zone of first and fifth metatarsal heads, **characterised in that** the dosed loop and the branches extend along the edges of the sole, and in the central zone (9) located forward of the zone on which the heal rests, the strengthener has two lateral recesses (10), the far ends of which are set back from the respective lateral edges of the sole.

2. Sole according to Claim 1, **characterised in that** the branch (7, 23) located on the inside of the sole extends forward beyond the first metatarsal head.

3. Sole according to either of Claims 1 and 2, **characterised in that** the central zone (9, 19) of the strengthener located forward of the zone on which the heal rests is raised relative to the zones arranged in front of and behind it.

4. Sole according to any one of Claims 1 to 3, **characterised in that** the main part (3) of the sole comprises, in the zone (12) on which the heel rests and/or in the zone (13) that lies between the two branches of the strengthener, an upwards facing bulge corresponding to a downwards facing concave hollow.

5. Sole according to any one of Claims 1 to 4, **characterised in that** the strengthener is made of a synthetic material or of a composite material chosen from a group consisting of polymers, polycarbonates, polycarbolactols or carbon- or glass-fibre-reinforced resin.

6. Sole according to any one of Claims 1 to 5, **characterised in that** the strengthener (4) is made as a single piece obtained by cutting out.

7. Sole according to any one of Claims 1 to 5, **characterised in that** the strengthener is made from an elongate single piece bent to form a loop (16) and having ends which form two longitudinal branches (17,18) after crossing (19) In the zone located forward of the heel,

8. Sole according to Claim 7, **characterised in that** the two branches (17, 18) are secured together or attached In an elastic and adjustable fashion In the crossing zone (19).

9. Sole according to any one of Claims 1 to 5, **characterised in that** the strengthener is made in two parts (20, 24) of which one (20) forms the loop (22) surrounding the heel and the branch (23) located on the inside of the sole and of which the other (24), fixed to the first part on the inside of the sole and in a zone forward of the loop formed by the strengthener, extends substantially transversely with respect to the axis of the sole to meet an outside edge of the sole and form the second longitudinal branch.

10. Sole according to Claim 9, **characterised in that** the two parts (20, 24) of the strengthener are made of different materials.

11. Sole according to any one of Claims 1 to 10, **characterised in that** the ends of the branches (17, 18) of the strengthener are connected by a bridge (25).

12. Sole according to any one of Claims 1 to 11, **characterised in that** at least one of the branches (17, 18) of the strengthener is equipped with a spring or localised elastic pad (26).
